# EUROPÄISCHE PATENTSCHRIFT

(11) **EP 1 005 694 B1**
(45) Veröffentlichungstag und Bekanntmachung des Hinweises auf die Patenterteilung: **31.10.2001**
(21) Anmeldenummer: 98948677.4
(22) Anmeldetag: 27.07.1998
(51) Int. Cl.: G10L 13/06

(54) **VERFAHREN ZUR BESTIMMUNG EINES REPRÄSENTANTEN FÜR EINEN SPRACHBAUSTEIN EINER SPRACHE AUS EINEM LAUTABSCHNITTE UMFASSENDEN SPRACHSIGNAL**
METHOD FOR DETERMINING A REPRESENTATIVE OF A SPEECH UNIT OF A LANGUAGE FROM A VOICE SIGNAL COMPRISING PHONETICAL SECTIONS
PROCEDE POUR DETERMINER UN REPRESENTANT D'UNE UNITE VOCALE D'UNE LANGUE, A PARTIR D'UN SIGNAL DE PAROLE COMPOSE DE SECTIONS PHONETIQUES

(30) Priorität: 21.08.1997 DE 19736465
(43) Veröffentlichungstag der Anmeldung: 07.06.2000
(73) Patentinhaber: SIEMENS AKTIENGESELLSCHAFT, 80333 München (DE)
(72) Erfinder: HOLZAPFEL, Martin, D-80933 München (DE)
(86) Internationale Anmeldenummer: DE9802120
(87) Internationale Veröffentlichungsnummer: WO9910878

(56) Entgegenhaltungen:
- PATENT ABSTRACTS OF JAPAN vol. 017, no. 477 (P-1603), 30. August 1993 & JP 05 114051 A (SCIENCE & TECH AGENCY), 7. Mai 1993
- DONOVAN R E ET AL: "AUTOMATIC SPEECH SYNTHESISER PARAMETER ESTIMATION USING HMMS" PROCEEDINGS OF THE INTERNATIONAL CONFERENCE ON ACOUSTICS, SPEECH, AND SIGNAL PROCESSING (ICASSP), DETROIT, MAY 9 - 12, 1995 SPEECH, Bd. 1, 9. Mai 1995, Seiten 640-643, XP000658075 INSTITUTE OF ELECTRICAL AND ELECTRONICS ENGINEERS in der Anmeldung erwähnt
- KAGOSHIMA T ET AL: "Automatic generation of speech synthesis units based on closed loop training" 1997 IEEE INTERNATIONAL CONFERENCE ON ACOUSTICS, SPEECH, AND SIGNAL PROCESSING (CAT. NO.97CB36052), 1997 IEEE INTERNATIONAL CONFERENCE ON ACOUSTICS, SPEECH, AND SIGNAL PROCESSING, MUNICH, GERMANY, 21-24 APRIL 1997, Seiten 963-966 vol.2, XP002089361 ISBN 0-8186-7919-0, 1997, Los Alamitos, CA, USA, IEEE Comput. Soc. Press, USA
- XUEDONG HUANG ET AL: "Whistler: a trainable text-to-speech system" PROCEEDINGS ICSLP 96. FOURTH INTERNATIONAL CONFERENCE ON SPOKEN LANGUAGE PROCESSING (CAT. NO.96TH8206), PROCEEDING OF FOURTH INTERNATIONAL CONFERENCE ON SPOKEN LANGUAGE PROCESSING. ICSLP '96, PHILADELPHIA, PA, USA, 3-6 OCT. 1996, Seiten 2387-2390 vol.4, XP002089362 ISBN 0-7803-3555-4, 1996, New York, NY, USA, IEEE, USA
- SHIN'YA NAKAJIMA: "AUTOMATIC SYNTHESIS UNIT GENERATION FOR ENGLISH SPEECH SYNTHESIS BASED ON MULTI-LAYERED CONTEXT ORIENTED CLUSTERING" SPEECH COMMUNICATION, Bd. 14, Nr. 4, 1. September 1994, Seiten 313-324, XP000545670

## Beschreibung

Die Erfindung betrifft ein Verfahren zur Bestimmung eines Repräsentanten für einen Sprachbaustein einer Sprache aus einem Lautabschnitte umfassenden Sprachsignal.

Dem Fachmann ist bekannt, ein von einer Person gesprochenes Signal, also ein Sprachsignal in Lautabschnitte zu unterteilen (Segmentierung), wobei jeder Lautabschnitt ein Teil des Sprachsignals umfaßt.

Eine Sprache kann ihrerseits als eine Menge modularer Sprachbausteine beschrieben werden.

Eine Zugehörigkeitsfunktion gibt an, mit welchem Zugehörigkeitsmaß ein Lautabschnitt ein Repräsentant eines entsprechenden Sprachbausteins ist.

Es existieren mehrere Ansätze zur Auswahl von Sprachbausteinen aus Datenbanken. Eine Optimierung erfolgt dabei über prosodische [1], linguistische [2] oder Kontinuitätskriterien [3]. Automatische generierte Datenbanken werden in [4], [6] und [7] beschrieben.

Hidden-Markov-Modelle (HMMs) sind aus [5] bekannt.

Eine Segmentierung eines Sprachsignals kann mittels "Fast-Viterbi-Alignment" anhand der auf das Sprachsignal trainierten HMMs (siehe [4] und [6]) erfolgen.

Es ist von Nachteil, daß eine Segmentierung eines Sprachsignals in einzelne Lautabschnitte manuell durchgeführt wird, weil dies enormen Aufwand und Erfahrung erfordert und für jeden Sprecher individuell durchgeführt werden muß.

Ferner ist es von gravierendem Nachteil, daß keine Überprüfung der Eignung der ausgewählten Repräsentanten erfolgt und somit durch Wahl eines schlechten Repräsentanten als ein Sprachbaustein das Ergebnis der Sprachsynthese entsprechend schlecht ist.

Die der Erfindung zugrundeliegende **Aufgabe** besteht darin, ein Verfahren zur Bestimmung eines Repräsentanten für einen Sprachbaustein einer Sprache aus einem Lautabschnitte umfassenden Sprachsignal anzugeben, das die oben beschriebenen Nachteile vermeidet und eine verbesserte Wahl des Repräsentanten sicherstellt.

Eine Bewertung einer Segmentierung erfolgt mittels statistischer Bewertung der einzelnen Lautabschnitte, wodurch ein statistisch "guter" Repräsentanten für den jeweiligen Lautabschnitt als ein Segment bestimmt wird.

Die Aufgabe der Erfindung wird gemäß den Merkmalen des Patentanspruchs 1 gelöst.

Erfindungsgemäß angegeben wird ein Verfahren zur Bestimmung eines Repräsentanten für einen ausgewählten Sprachbaustein einer Sprache aus einem Lautabschnitte umfassenden Sprachsignal, wobei die Lautabschnitte des Sprachsignals entsprechend einer Zugehörigkeit zu den Sprachbausteinen in jeweils einer zu diesem ausgewählten Sprachbaustein gehörenden Gruppe zusammengefaßt werden. Man erhält somit für mehrere Sprachbausteine jeweils eine Gruppe mit mindestens einem Lautabschnitt. Ein Selektionsmaß dient dazu, aus dem Sprachsignal für die Lautabschnitte Selektionswerte zu ermitteln und Häufigkeiten der gewonnenen Selektionswerte des Lautabschnitts der jeweiligen Gruppe zu bestimmen. Anhand der so gewonnenen Häufigkeiten wird eine Zugehörigkeitsfunktion bestimmt, die für jeden Lautabschnitt einer Gruppe ein Zugehörigkeitsmaß, das angibt, wie brauchbar dieser Lautabschnitt als ein Repräsentant (also ein ausgewählter Lautabschnitt) ist, ergibt. Es wird nun der Lautabschnitt als Repräsentant der Gruppe für den jeweiligen ausgewählten Sprachbaustein bestimmt, dessen Zugehörigkeitsmaß oberhalb eines vorgegebenen Schwellwerts liegt.

Ein großer Vorteil dieses Verfahrens besteht darin, daß nicht irgendein Repräsentant aus der Gruppe für den ausgewählten Sprachbaustein herausgenommen wird, sondern ein Repräsentant ermittelt wird, der den ausgewählten Sprachbaustein mit ausreichender Güte (entsprechend hohem Zugehörigkeitsmaß) beschreibt.

Die Lautabschnitte einer Gruppe, die einem Sprachbaustein zugeordnet sind, sind in dem Sprachsignal, das vorzugsweise über natürlich gesprochene Sprache als eine lange Sprachprobe dem Rechner zugänglich gemacht wird, im Hinblick auf deren Brauchbarkeit statistisch verteilt. Es gibt also "gute" und "schlechte" Lautabschnitte zu dem jeweiligen ausgewählten Sprachbaustein. Mit der Erfindung wird insbesondere vermieden, einen schlechten Lautabschnitt als Repräsentant des ausgewählten Sprachbausteins zu bestimmen.

Es ist eine Weiterbildung der Erfindung, mindestens ein weiteres Selektionsmaß auf die Lautabschnitte anzuwenden, wobei sich jeweils ein mindestens ein weiterer Selektionswert für jeden Lautabschnitt ergibt. Für jede Gruppe von Lautabschnitten (also für jeden ausgewählten Sprachbaustein) werden für alle Selektionswerte Häufigkeiten ermittelt und aus diesen Häufigkeiten ergibt sich, wie oben beschrieben, eine Zugehörigkeitsfunktion.

In einer zusätzlichen Weiterbildung wird der Repräsentant für den ausgewählten Sprachbaustein aus der Gruppe von Lautabschnitten bestimmt, indem jedes Zugehörigkeitsmaß (für jedes Selektionsmaß ergibt sich eine Zugehörigkeitsfunktion mit einem Zugehörigkeitsmaß) multiplikativ in ein Gesamtmaß eingeht. Liegt das Gesamtmaß für den jeweiligen Lautabschnitt oberhalb eines vorgegebenen Gesamtschwellwerts, so eignet sich dieser Lautabschnitt als Repräsentant des ausgewählten Sprachbausteins und wird aus der Gruppe von Lautabschnitten, die zu diesem ausgewählten Sprachbaustein gehören, ausgewählt.

Es ist von Vorteil mehrere Selektionsmaße für die Bestimmung des Repräsentanten zu bestimmen, da so sichergestellt werden kann, daß kein Selektionswert allzu schlecht ist. Die multiplikative Gewichtung der Zugehörigkeitsmaßes in dem Gesamtmaß entspricht einer UND-Verknüpfung der Wahrscheinlichkeitsdichtefunktionen. Der Repräsentant kann also alle Selektionsmaße mit ausreichender Güte erfüllen.

Ferner ist es eine Weiterbildung der Erfindung, daß die Lautabschnitte Phoneme, Diphone, Triphone, Silben, Halbsilben oder Wörter einer Sprache sind. Auch Kombinationen aus diesen genannten Lautabschnitten sind möglich.

Eine andere Weiterbildung besteht darin, daß die Lautabschnitte einzelnen Zuständen eines Hidden-Markov-Modells (HMM) zugeordnet sind.

Auch ist es eine Weiterbildung, das Selektionsmaß durch eine der nachfolgend angeführten Größen zu bestimmen:
a) Energie der jeweiligen Lautabschnitte;
b) Länge der jeweiligen Lautabschnitte;
c) Grundfrequenz der jeweiligen Lautabschnitte;
d) Längenmanipulation der jeweiligen Lautabschnitte;
e) statistisches Maß für ein Passen der jeweiligen Lautabschnitte.

Eine besondere Weiterbildung der Erfindung besteht, darin, synthetisch Sprache aus den ermittelten Repräsentanten zu erzeugen. Die Sprache, bestimmt durch Sprachbausteine, wobei erfindungsgemäß für die Sprachbausteine Repräsentanten ermittelt worden sind, kann anhand dieser Repräsentanten in völlig neuem Kontext zusammengesetzt werden. Hieraus ergibt sich eine synthetische Sprachausgabe, indem Sprachbausteine, verkörpert durch einzelne Repräsentanten (Lautabschnitte), in neuer Aneinanderreihung ausgegeben werden.

Auch ist es eine Weiterbildung der Erfindung, den Lautabschnitt zum Repräsentant des ausgewählten Sprachbausteins zu bestimmen, dessen Zugehörigkeitsmaß den höchsten Wert aufweist oder, falls mehrere Selektionsmaße berücksichtigt werden, dessen Gesamtmaß den höchsten Wert aufweist. Es wird also der "beste" Lautabschnitt in der Gruppe der Lautabschnitte für den jeweiligen ausgewählten Sprachbaustein ermittelt.

Weiterbildungen der Erfindung ergeben sich auch aus den abhängigen Ansprüchen.

Anhand der folgenden Figuren werden Ausführungsbeispiele der Erfindung näher dargestellt.

Es zeigen
- Fig.1: ein Blockdiagramm, das einzelne Schritte eines Verfahrens zur Bestimmung eines Repräsentanten für einen Sprachbaustein einer Sprache aus einem Lautabschnitte umfassenden Sprachsignal darstellt,
- Fig.2: eine Skizze, die den Aufbau einer Sprache und deren Abbildung auf ein Sprachsignal, insbesondere einen vorgelesenen Text, darstellt,
- Fig.3: eine Skizze, die ein Selektionsmaß 'Längenmanipulation' darstellt,
- Fig.4: eine Skizze, die ein Selektionsmaß 'Grundfrequenz' darstellt,
- Fig.5: eine Skizze, die ein Selektionsmaß 'Energie' darstellt,
- Fig.6: eine Skizze, die ein Selektionsmaß 'SCORE' darstellt.

Eine Bestimmung von Sprachbausteinen aus einem Sprachsignal, vorzugsweise einer ausreichend langen Sprechprobe eines Sprechers, ist für eine konkatenative Sprachsynthese, also ein Neuordnen der gefundenen Sprachbausteine zu neuen semantischen Aneinanderreihungen der Sprache, von Bedeutung. Je genauer einzelne Lautabschnitte aus dem Sprachsignal "ausgeschnitten" werden, desto höher ist auch die Qualität der synthetischen Sprache.

In **Fig.1** sind Schritte eines Verfahrens zur Bestimmung eines Repräsentanten für einen Sprachbaustein einer Sprache aus einem Lautabschnitte umfassenden Sprachsignal dargestellt. In einem Schritt 101 werden die Lautabschnitte des Sprachsignals entsprechend einer Zugehörigkeit zu den Sprachbausteinen in jeweils einer Gruppe für jeden Sprachbaustein zusammengefaßt. Dieses Zusammenfassen kann automatisch erfolgen und ist z.B. in [4] beschrieben. Auf das Sprachsignal wird vorzugsweise ein HMM (=Hidden-Markov-Modell) trainiert. Das Sprachsignal kann eine beliebige Sprachprobe mit einer ungefähren Länge von einer Stunde bis drei Stunden sein. Nach Durchführung des Schrittes 101 sind die Lautabschnitte in Gruppen zusammengefaßt, wobei jede Gruppe zumindest einen Lautabschnitt umfaßt, der für einen vorgegebenen Sprachbaustein der Sprache steht.

Zumeist sind in jeder dieser Gruppen mehrere Lautabschnitte enthalten, wobei für die Sprachsynthese je ein Repräsentant aus jeder Gruppe bestimmt werden soll. Die einzelnen Lautabschnitte in einer Gruppe sind nicht alle gleich, sondern unterliegen einer statistischen Verteilung. Nachfolgend wird das Wissen um eine Verteilung benutzt, um einen geeigneten Repräsentanten unter den Lautabschnitten einer Gruppe zu finden und auszuwählen.

Die Lautabschnitte werden hierzu entsprechend eines vorgegebenen Selektionsmaßes bewertet, wobei sich für jeden Lautabschnitt pro Selektionsmaß ein Selektionswert ergibt. Vorzugsweise werden die einzelnen Lautabschnitte nach verschiedenen Selektionsmaßen bewertet, es ergibt sich für jedes Selektionsmaß ein eigener Selektionswert (für jeden Lautabschnitt) (siehe hierzu Schritt 102).

Für jede Gruppe werden die Häufigkeiten der ermittelten Selektionswerte für alle Lautabschnitte dieser Gruppe ermittelt (siehe Schritt 103). Dies entspricht einem Auftragen in einer zweidimensionalen Darstellung, wobei die Abszisse Werte des Selektionsmaßes umfaßt und die Ordinate deren Häufigkeiten beschreibt. Für alle Lautabschnitte der Gruppe ergibt sich pro Selektionsmaß eine solche Darstellung, wobei diese Darstellung eine statistische Verteilung der entsprechend dem Selektionsmaß bewerteten Lautabschnitte aufzeigt.

In einem nächsten Schritt 104 werden die ermittelten Häufigkeiten benutzt, um eine Zugehörigkeitsfunktion (für jede der oben beschriebenen Darstellungen) zu bestimmen. Vorzugsweise stellt die Zugehörigkeitsfunktion eine Hüllkurve über die statistisch verteilten Häufigkeiten der Selektionswerte dar. Auch dieser Schritt erfolgt wieder für jedes Selektionsmaß für jede Gruppe. Eine Gruppe umfaßt, wie bereits oben beschrieben, alle Lautabschnitte, die einen vorgegebenen Sprachbaustein ausdrücken. Aus der Zugehörigkeitsfunktion kann für jeden Lautabschnitt ein Zugehörigkeitsmaß ermittelt werden, das ein Maß für die Brauchbarkeit des jeweiligen Lautabschnitts als Repräsentant der Gruppe für das jeweilige Selektionsmaß darstellt.

Demnach wird der Lautabschnitt als Repräsentant in einem Schritt 105 ausgewählt, dessen Zugehörigkeitsmaß oberhalb eines vorgegebenen Schwellwertes liegt. Vorzugsweise werden, wie oben beschrieben, mehrere Selektionsmaße verwendet, so daß sich für jeden Lautabschnitt mehrere Zugehörigkeitsmaße ergeben, die, multiplikativ verknüpft, ein Gesamtmaß ergeben. Entsprechend wird dann der Lautabschnitt als Repräsentant der Gruppe ausgewählt, dessen Gesamtmaß oberhalb eines vorgegebenen Gesamtschwellwerts liegt.

**Fig.2** zeigt zur Veranschaulichung den Zusammenhang zwischen der Sprache SPR, die Sprachbausteine SBSi (i=1,2,..,n) umfaßt und dem Sprachsignal SSI, das Lautabschnitten LAi-j (j=1,2,..,m) enthält, die in Gruppen GRi zusammengefaßt sind.

Mit der Verknüpfung 201 wird angezeigt, daß der Sprachbaustein SBS1 durch die Lautabschnitte LA1-1, LA1-2, LA1-3, ..., LA1-m ausgedrückt werden kann. Diese Lautabschnitte, die dem Sprachbaustein SBS1 zugeordnet werden, sind in einer Gruppe GR1 zusammengefaßt. Die einzelnen Lautabschnitte der Gruppe GR1 sind aus dem Sprachsignal gewonnen und beschreiben alle den Sprachbaustein SBS1. Entsprechend dem Sprachsignal sind die einzelnen Lautabschnitte, bezogen auf verschiedenen Selektionsmaße, jeweils von unterschiedlicher Güte. Es ist also ein Ziel, einen "brauchbaren" Repräsentanten aus den Lautabschnitten der Gruppe GR1 zu ermitteln, der den Sprachbaustein SBS1 bei der synthetischen Sprache realisiert.

Analog gelten die gleichen Beziehungen für die Verknüpfung 202. Ein beliebiger Sprachbaustein SBSn kann durch zahlreiche (hier 'p') Lautabschnitte, die in einer Gruppe GR2 zusammengefaßt sind, ausgedrückt werden.

Nachfolgend soll auf die oben bereits erwähnten Selektionsmaße eingegangen werden. Es gibt mehrere Möglichkeiten für solche Selektionsmaße, wobei hier eine Auswahl vorgestellt wird, die einzeln oder in Kombination untereinander oder auch in Kombination mit weiteren Selektionsmaßen verwendet werden können, um eine vorteilhafte Bestimmung eines Repräsentanten aus der Gruppe von Lautabschnitten zu ermöglichen.

**Fig.3** zeigt als Selektionsmaß die Längenmanipulation, also ein Maß für die originale Dauer des Lautabschnitts relativ zur synthetisierten Dauer des Lautabschnitts. Abweichungen bis zu je einem unteren Schwellwert ℓ_{UG} und einem oberen Schwellwert ℓ_{OG} gelten als unproblematisch. Über diese Schwellwerte hinaus, also kleiner als der untere Schwellwert ℓ_{UG} oder größer als der obere Schwellwert ℓ_{OG}, fällt die Zugehörigkeitsfunktion Z_{ℓ_syn} exponentiell ab. Dabei ist die Zugehörigkeitsfunktion Z_{ℓ_syn} bestimmt durch:

Durch eine Normierung der mittleren Länge ℓ_{∅} auf 1 wird die Abweichung relativ. Auch die Zugehörigkeitsfunktion Z_{ℓ_syn} ist auf 1 normiert. ZG bezeichnet das Zugehörigkeitsmaß.

**Fig.4** zeigt eine Grundfrequenz-Manipulation als Selektionsmaß. Dabei soll die Abweichung der Grundfrequenz des Lautabschnitts von einer Ziel-Grundfrequenz (bei der synthetisierten Sprache) minimal sein. Die Zugehörigkeitsfunktion Z_{f_syn} hat dabei folgende Form:

Auch hier ist der Übersicht halber die Frequenz f auf die mittlere Frequenz fØ normiert. Auch die Zugehörigkeitsfunktion Z_{f_syn} ist auf 1 normiert. Ein oberer Parameter der Frequenz wird mit f_{OG} und eine unterer Parameter der Frequenz mit f_{UG} bezeichnet.

In **Fig.5** wird die Energie des Lautabschnitts als Selektionsmaß dargestellt. Die relative Abweichung dieser Energie von einem Mittelwert der Energie ist das Kriterium der Zugehörigkeitsfunktion Z_{E_al}:

Es sind E_{∅} der Mittelwert (Erwartungswert) der Energie E, E_{UG} eine untere Schwelle der Energie, E_{OG} eine obere Schwelle der Energie und σ_{E} die Varianz der Energie. Die Zugehörigkeitsfunktion Z_{E_al} ist auf 1 normiert.

Verwendet man anstelle der Energie die Länge *ℓ* des Lautabschnitts als ein Selektionsmaß, so ergibt sich analog zu Fig.5 eine Zugehörigkeitsfunktion Z_{ℓ_al} zur Bewertung der relativen Abweichung der Längenänderung des Lautabschnitts. Existieren wieder eine obere Schwelle ℓ_{OG}, eine untere Schwelle ℓ_{UG} und eine Varianz der Länge σ_{ℓ}, so gilt für die Zugehörigkeitsfunktion Z_{ℓ_al}:

In **Fig.6** wird ein Selektionmaß SCORE dargestellt, das ein Maß für das Passen eines Lautabschnitts als Repräsentant ist, d.h. ein auszuwählender Lautabschnitt ist ein typischer, charakteristisch artikulierter Lautabschnitt und 'paßt' somit als Repräsentant für den entsprechenden Sprachbaustein.

Eine Zugehörigkeitsfunktion Z_{S}(s) wird zwischen dem Lautabschnitt mit dem "besten" (Z_{S}(sₘₐₓ)=1) und dem "schlechtesten" (Z_{S}(sₘᵢₙ) = 1-s_{G}) Selektionsmaß SCORE linear angenommen (siehe entsprechenden Verlauf von Z_{S}(s) in Fig.6). Diese Zugehörigkeitsfunktion Z_{S}(s) kann folgendermaßen bestimmt sein:

Vorzugsweise werden für die Beurteilung, ob ein Lautabschnitt sich als ein Repräsentant des entsprechenden Sprachbausteins eignet, mehrere der aufgeführten Zugehörigkeitsfunktionen berücksichtigt. Um sicherzustellen, daß ein Repräsentant ausgewählt wird, dessen Wert bei keiner Zugehörigkeitsfunktion unterhalb einer vorgegebenen Schwelle liegt, werden die einzelnen Zugehörigkeitsmaße UND-verknüpft. Dies erfolgt durch eine Multiplikation der einzelnen Zugehörigkeitsmaße zu einem Gesamtmaß. Unter Berücksichtigung der oben aufgeführten Zugehörigkeitsfunktionen ergibt sich:

Mit der Multiplikation über alle Zustände bei den Zugehörigkeitsfunktionen Z_{E_al} und Z_{ℓ_al} sind die einzelnen Zustände innerhalb eines HMMs gemeint, das zur Beschreibung des Lautabschnitts dient. Je nach Modellierung, können HMMs mit unterschiedlicher Anzahl an Zuständen verwendet werden, wobei alle diese Zustände einzeln für jeden Lautabschnitt in das sich durch die Zugehörigkeitsfunktion Z_{ges} ergebende Gesamtmaß eingehen.

Im Rahmen dieses Dokuments wurden folgende Veröffentlichungen zitiert:
[1] Nick Campbell, Alan W. Black: "Prosody and the Selection of Source Units for Concatenative Synthesis", in Progress in Speechsynthesis, ISBN 0-387-94701-9, Springer Verlag New York, 1997, S. 279-292
[2] Andrew J. Hunt, Alan W. Black: "Unit Selection in a concatenative speech synthesis system using a large speech data base", Proc. EUROSPEECH 1995, Madrid, S. 373-376.
[3] Alistair D. Conkie, Stephen Isard: "Optimal Coupling of Diphones", in Progress in Speechsynthesis, ISBN 0-387-94701-9, Springer Verlag New York, 1997, S. 293-304.
[4] R. E. Donovan, P. C. Woodland: "Improvements in an HMM-based speech synthesiser", Proc. ICASSP 1995, Michigan, S. 573-576.
[5] G. Ruske: "Automatische Spracherkennung: Methoden der Klassifikation u. Merkmalsextraktion", Oldenbourg Verlag, München 1988, S. 160-171.
[6] R. E. Donovan, P. C. Woodland: "Automatic Speech Synthesiser Parameter Estimation using HMMs", IEEE, Proc. ICASSP 1995, S. 640-643.
[7] Patent Abstracts of Japan, Bd. 17, Nr. 477, 1993, S. 1603.

## Patentansprüche

1. Verfahren zur Bestimmung eines Repräsentanten für einen vorbestimmten Sprachbaustein einer Sprache aus einem Lautabschnitte umfassenden Sprachsignal,
a) bei dem die Lautabschnitte des Sprachsignals entsprechend einer Zugehörigkeit zu Sprachbausteinen der Sprache in jeweils einer Gruppe zusammengefaßt werden,
b) bei dem für die Lautabschnitte der jeweiligen Gruppe nach einem vorgegebenen Selektionsmaß Selektionswerte aus dem Sprachsignal ermittelt werden,
c) bei dem Häufigkeiten der Selektionswerte für die Gruppe bestimmt werden,
d) bei dem anhand der Häufigkeiten eine Zugehörigkeitsfunktion bestimmt wird, die ein Zugehörigkeitsmaß für die Brauchbarkeit des jeweiligen Lautabschnitts der jeweiligen Gruppe angibt,
e) bei dem aus der Gruppe der Lautabschnitte für den ausgewählten Sprachbaustein derjenige Lautabschnitt als Repräsentant bestimmt wird, dessen Zugehörigkeitsmaß oberhalb eines vorgegebenen Schwellwerts liegt.

2. Verfahren nach Anspruch 1,
bei dem anhand mindestens eines weiteren Selektionsmaßes weitere Selektionswerte für die Lautabschnitte der Gruppe ermittelt und weitere Häufigkeiten der weiteren Selektionswerte bestimmt werden und für jede weitere Häufigkeit eine weitere Zugehörigkeitsfunktion mit entsprechendem weiteren Zugehörigkeitsmaß bestimmt wird.

3. Verfahren nach Anspruch 2,
bei dem jedes Zugehörigkeitsmaß multiplikativ in ein Gesamtmaß eingeht und der Repräsentant aus der Gruppe von Lautabschnitten bestimmt wird, dessen Gesamtmaß oberhalb eines vorgegebenen Gesamtschwellwerts liegt.

4. Verfahren nach einem der vorhergehenden Ansprüche,
bei dem die Lautabschnitte Phoneme, Diphone, Triphone, Silben, Halbsilben, Wörter der Sprache oder Kombinationen aus diesen sind.

5. Verfahren nach einem der vorhergehenden Ansprüche,
bei dem die Lautabschnitte einzelnen Zuständen von Hidden-Markov-Modellen zugeordnet werden.

6. Verfahren nach einem der vorhergehenden Ansprüche,
bei dem das Selektionsmaß eine der nachfolgend angeführten Größen ist:
a) Energie der jeweiligen Lautabschnitte;
b) Länge der jeweiligen Lautabschnitte;
c) Grundfrequenz der jeweiligen Lautabschnitte;
d) Längenmanipulation der jeweiligen Lautabschnitte;
e) statistisches Maß für ein Passen der jeweiligen Lautabschnitte.

7. Verfahren nach einem der vorhergehenden Ansprüche,
bei dem Sprache aus den gewonnenen Repräsentanten zusammengesetzt wird.

8. Verfahren nach einem der vorhergehenden Ansprüche,
bei dem der Lautabschnitt zum Repräsentant des Sprachbausteins bestimmt wird, dessen Zugehörigkeitsmaß den höchsten Wert aufweist oder, falls mehrere Selektionsmaße berücksichtigt werden, dessen Gesamtmaß den höchsten Wert aufweist.

## Claims

1. Method for determining a representative of a predetermined speech unit of a language from a speech signal comprising phonetic segments,
a) in which the phonetic segments of the speech signal are combined in each case in a group in accordance with membership of speech units of the language,
b) in which selection values are determined from the speech signal for the phonetic segments of the respective group in accordance with a prescribed selection measure,
c) in which frequencies of the selection values are determined for the group,
d) in which the frequencies are used to determine a membership function which specifies a membership measure for the usefulness of the respective phonetic segment of the respective group, and
e) in which that phonetic segment whose membership measure lies above a prescribed threshold value is determined as representative from the group of the phonetic segments for the selected speech unit.

2. Method according to Claim 1, in which at least one further selection measure is used to determine further selection values for the phonetic segments of the group and further frequencies are determined for the further selection values, and a further membership function with a corresponding further membership measure is determined for each further frequency.

3. Method according to Claim 2, in which each membership measure features multiplicatively in an overall measure, and the representative is determined from the group of phonetic segments whose overall measure lies above a prescribed total threshold value.

4. Method according to one of the preceding claims, in which the phonetic segments are phonemes, diphones, triphones, syllables, half-syllables, words of the language, or combinations of these.

5. Method according to one of the preceding claims, in which the phonetic segments are assigned to individual states of hidden Markor models.

6. Method according to one of the preceding claims, in which the selection measure is one of the variables listed below:
a) energy of the respective phonetic segments;
b) length of the respective phonetic segments;
c) fundamental frequency of the respective phonetic segments;
d) length manipulation of the respective phonetic segments;
e) a statistical measure for matching the respective phonetic segments.

7. Method according to one of the preceding claims, in which speech is composed from the respresentatives obtained.

8. Method according to one of the preceding claims, in which the representative of the speech unit is determined as the phonetic segment whose membership measure has the highest value or, if a plurality of selection measures are considered, whose overall measure has the highest value.

## Revendications

1. Procédé pour déterminer un représentant d'une unité vocale prédéterminée d'une langue à partir d'un signal de parole comprenant des sections phonétiques,
a) dans lequel on regroupe les sections phonétiques du signal de parole selon une appartenance à des unités vocales de la langue respectivement dans un groupe,
b) dans lequel on détermine des valeurs de sélection à partir du signal de parole pour les sections phonétiques du groupe respectif selon une mesure de sélection prédéterminée,
c) dans lequel on détermine des fréquences des valeurs de sélection pour le groupe,
d) dans lequel on détermine à l'aide des fréquences une fonction d'appartenance qui donne une mesure d'appartenance pour l'aptitude de la section phonétique respective du groupe respectif,
e) dans lequel on détermine comme représentant parmi le groupe des sections phonétiques pour l'unité vocale sélectionnée la section phonétique dont la mesure d'appartenance est supérieure à une valeur de seuil prédéterminée.

2. Procédé selon la revendication 1,
dans lequel on détermine à l'aide d'au moins une autre mesure de sélection d'autres valeurs de sélection pour les sections phonétiques du groupe, on détermine d'autres fréquences des autres valeurs de sélection et on détermine pour chaque autre fréquence une autre fonction d'appartenance avec une autre mesure d'appartenance correspondante.

3. Procédé selon la revendication 2,
dans lequel on fait entrer chaque mesure d'appartenance par multiplication dans une mesure totale et on détermine parmi le groupe de sections phonétiques le représentant dont la mesure totale est supérieure à une valeur de seuil totale prédéterminée.

4. Procédé selon l'une des revendications précédentes,
dans lequel les sections phonétiques sont des phonèmes, diphones, triphones, syllabes, demi-syllabes, mots de la langue ou des combinaisons de ces éléments.

5. Procédé selon l'une des revendications précédentes,
dans lequel on associe les sections phonétiques à des états individuels de modèles de Markov cachés.

6. Procédé selon l'une des revendications précédentes, dans lequel la mesure de sélection est l'une des grandeurs suivantes :
a) énergie des sections phonétiques respectives ;
b) longueur des sections phonétiques respectives ;
c) fréquence fondamentale des sections phonétiques respectives ;
d) manipulation de longueur des sections phonétiques respectives ;
e) mesure statistique pour une adéquation des sections phonétiques respectives.

7. Procédé selon l'une des revendications précédentes,
dans lequel on compose de la parole à partir des représentants obtenus.

8. Procédé selon l'une des revendications précédentes,
dans lequel on détermine comme représentant de l'unité vocale sélectionnée la section phonétique dont la mesure d'appartenance a la plus grande valeur ou, si plusieurs mesures de sélection sont prises en compte, dont la mesure totale a la plus grande valeur.
